# FASCICULE DE BREVET EUROPEEN

(11) **EP 2 755 512 B1**
(45) Date de publication et mention de la délivrance du brevet: **27.03.2019**
(21) Numéro de dépôt: 12766023.1
(22) Date de dépôt: 13.09.2012
(51) Int. Cl.: A43B 5/04, A43B 5/16

(54) **CHAUSSURE DE SPORT**
SPORTSCHUH
SPORT FOOTWEAR

(30) Priorité: 15.09.2011 CH 15232011
(43) Date de publication de la demande: 23.07.2014
(62) Demande divisionnaire de: 16203091.0
(73) Titulaire: DAHU Sports Company SA, 1618 Châtel-Saint-Denis (CH)
(72) Inventeur: FREY, Nicolas, 1003 Lausanne (CH)
(74) Mandataire: P&TS SA (AG, Ltd.)
(86) Numéro de dépôt international: PCT/EP2012/068015
(87) Numéro de publication internationale: WO 2013/037924

(56) Documents cités:
- EP-A2- 0 841 017
- WO-A1-2009/097550
- DE-B3-102004 014 807
- FR-A5- 2 136 161
- US-A1- 2006 086 006

## Description

### Domaine technique

La présente invention concerne le domaine des chaussures de sport, notamment le domaine des chaussures de sport comportant une coque rigide pour le ski, le patin, etc. La présente invention concerne en particulier une chaussure de sport avec une coque rigide exogène et une chaussure interne amovible de type randonnée.

### Etat de la technique

On connait dans l'état de la technique des chaussures de ski comportant une chaussure interne et une coque exogène rigide. La chaussure interne peut être extraite de la coque exogène pour marcher plus confortablement, ou insérée dans cette coque pour skier. Un exemple d'une telle chaussure est décrit dans WO2009/097550 et dans EP0841017.

### Bref résumé de l'invention

Un des problèmes avec les chaussures de ski à coque exogène est la transmission des forces entre la chaussure interne et la coque exogène. En effet la chaussure interne n'est en général pas fixée à la coque exogène, mais peut coulisser ou bouger à l'intérieur, ce qui empêche une transmission des forces efficace et nuit au style de ski.

Un but de la présente invention est de proposer une nouvelle chaussure de sport à coque exogène améliorée.

Selon l'invention, ces buts sont atteints notamment au moyen d'une chaussure de sport selon la revendication 1, d'une coque exogène selon la revendication 12, d'une chaussure interne selon la revendication 15.

Cette solution permet notamment de solidariser la chaussure interne et la coque exogène en un point important pour la transmission des forces notamment lors de virages à ski.

La coque exogène comporte une partie avant de tige apte à pivoter par rapport à la semelle autour d'une première articulation, et/ou une partie arrière de tige apte à pivoter par rapport à ladite semelle autour d'une deuxième articulation. La chaussure interne peut être insérée dans la coque exogène respectivement extraite de la coque exogène en faisant pivoter la partie arrière de la tige. Des boucles peuvent être prévues pour maintenir la partie avant de tige et la partie arrière de tige fermées et serrées l'une contre l'autre. Cette construction permet une extraction respectivement une insertion aisée de la chaussure interne, et un maintien efficace de cette chaussure interne au niveau de la cheville.

Le logement pour le pivot peut être ouvert respectivement fermé en faisant pivoter la partie avant de la tige et/ou la partie arrière de la tige. Une portion de la circonférence du logement peut être formée par une échancrure sur la partie avant la tige, et une autre portion de la circonférence de ce logement peut être formée par une échancrure sur la partie arrière de la tige. Le pivot protubérant sur la chaussure interne peut comporter une gorge annulaire pour y loger les échancrures. Cette construction permet une liaison rigide entre le pivot et le logement, et une désolidarisation facile de ces composants, simplement en ouvrant la partie avant ou arrière de la tige.

La chaussure peut comporter un renfort achillaire articulé par rapport à la semelle de la coque exogène et pouvant être fixé à la tige arrière.

Selon une caractéristique indépendante de la présence d'un pivot et d'un logement, la semelle de la coque exogène peut comporter des trous pour l'évacuation de l'eau à l'intérieur de cette coque. Avantageusement, la coque exogène comporte une structure largement ajourée permettant de voir la chaussure interne et d'évacuer l'eau.

La face interne de cette semelle peut comporter un motif en relief, par exemple des nervures et des rainures, coopérant avec un motif correspondant sous la semelle de la chaussure interne, de manière à positionner latéralement et en hauteur la chaussure interne dans la coque exogène. Cette construction fournit donc un autre point de fixation rigide (au moins selon l'axe perpendiculaire au pied) entre la chaussure interne et la coque exogène.

L'invention concerne aussi une coque exogène telle que décrite, et une chaussure interne seule telle que décrite.

### Brève description des figures

Des exemples de mise en oeuvre de l'invention sont indiqués dans la description illustrée par les figures annexées dans lesquelles :
La figure 1 illustre une chaussure de ski complète avec la chaussure interne et la coque exogène fermée.
La figure 2 illustre une coque exogène seule en position fermée.
La figure 3 illustre une coque exogène seule avec la partie arrière de la tige ouverte.
La figure 4 illustre une coque exogène seule avec la partie arrière et la partie avant de la tige toutes deux ouvertes.
La figure 5 illustre une chaussure interne seule, apte à coopérer avec la coque exogène des figures précédentes.
La figure 6 illustre un détail de la fixation de la chaussure interne à la coque exogène.
La figure 7 illustre une vue du pivot avec une gorge.
La figure 8 illustre une vue de dessous de la semelle de la coque exogène.
La figure 9 illustre une vue de dessus de la semelle de la coque exogène.

### Exemple(s) de mode de réalisation de l'invention

La chaussure de sport illustrée est une chaussure de ski. L'invention pourrait aussi s'appliquer à d'autres types de chaussures de sport, par exemple à des patins, à des chaussures de snow-board, etc.

La chaussure de sport illustrée sur la figure 1 comporte une chaussure interne 3, illustrée plus en détail sur la figure 5, et une coque exogène 1 illustrée sur les figures 2 à 4. La chaussure interne 3 est destinée à tenir le pied au chaud, et à permettre une marche confortable en ville, au restaurant de ski ou dans la neige. La coque exogène 1 est destinée à rigidifier cette chaussure interne et à permettre de l'introduire dans une fixation de ski ou dans un autre article de sport. Le pied et la cheville sont maintenus par la chaussure interne, qui dispose par exemple de lacets, et avec une pression plus importante par la coque exogène lorsque celle-ci est fermée.

La chaussure interne 3 comporte différents matériaux de rembourrage mous 35 assurant l'isolation thermique, l'imperméabilité et garantissant le confort. La semelle de la chaussure interne et des arceaux de renfort par-dessus la base et/ou la tige peuvent cependant être réalisés dans des matériaux synthétiques rigides. La chaussure interne n'est cependant pas entièrement protégée par la coque exogène 1 et doit donc être réalisée dans des matériaux étanches. Par exemple, la chaussure interne peut être réalisée en cuir, en goretex, en nylon etc, avec des rembourrages mous en matériaux synthétiques ou naturels.

La coque externe 1 est de son côté réalisée en matériau synthétique rigide. Sa structure est largement ajourée afin de l'alléger et de voir la chaussure interne.

Les dimensions de la coque exogène permettent d'y insérer ou d'extraire la chaussure interne. Comme on le voit sur la figure 2, elle comporte une semelle 10, une partie avant de tige 11 apte à pivoter par rapport à la semelle 10 autour d'une première articulation 110, et une partie arrière de tige 12 qui peut pivoter par rapport à la semelle 10 autour d'une deuxième articulation 120. Dans une variante non illustrée, il est aussi possible de n'avoir qu'une des deux parties de tige qui soit articulée. La chaussure interne peut être insérée dans la coque exogène, respectivement extraite de cette coque, en faisant pivoter la partie avant de la tige 11 et/ou la partie arrière de la tige 12, comme on le voit sur les figures 3 et 4. Dans un mode de réalisation, la chaussure interne pourrait cependant être extraite ou insérée en pivotant seulement la partie arrière 12, la partie avant restant dans la position illustrée sur la figure 3 ; le pivotement de la partie avant rend cependant l'extraction plus facile, et permet en outre de réduire la hauteur et l'encombrement de l'exosquelette s'il reste sur le ski. La référence 18 illustre un renfort achillaire pivotant autour d'un axe 180 lié à la base de la coque exogène, et qui se fixe en position fermée contre la face interne de la tige arrière 12 au moyen d'un tenon 182 inséré dans une ouverture dans cette tige arrière.

La coque exogène 1 peut être fermée et serrée au moyen de boucles de chaussures, dans cet exemple deux boucles 112 113 qui permettent de tendre des câbles maintenant la tige avant 11 serrée contre la tige arrière 12.

La chaussure interne illustrée sur la figure 5 comporte une base 31, une tige 30 et une semelle 37. La référence 35 indique les rembourrages. Elle se ferme au moyen d'un lacet 36 avec un arrêt de lacet 34 qui permet de tendre le lacet et d'accrocher l'arrêt 34 à un point fixe sur la langue 33.

La chaussure interne 3 comporte en outre un pivot 300 sur la face externe de la cheville, qui permet de la fixer à la coque exogène. Un pivot similaire pourrait aussi être prévu sur la face interne de la cheville, mais s'avère à l'usage gênant pour la marche, en sorte que pour beaucoup de types de chaussure il est préférable d'y renoncer.

La coque exogène comporte un logement 14 sur la face interne de la cheville afin de loger ce pivot. Le logement est constitué par une échancrure 140 en demi-cercle sur la tige avant 11, et une échancrure 141 similaire sur la tige arrière 12, qui viennent se glisser dans une gorge 301 dans le pivot 300. Le logement 14 peut donc être ouvert respectivement fermé en faisant pivoter la partie avant de la tige 11 et/ou la partie arrière de la tige 12 de la coque exogène. Le pivot 300 constitue donc un point de fixation rigide entre la chaussure interne 3 et la coque exogène 1, permettant de transmettre les forces de manière efficace entre ces deux parties de la chaussure.

Dans une variante non illustrée, la base 31 de la chaussure interne est articulée par rapport à la tige 30 de cette chaussure interne autour des deux pivots, de manière à permettre une flexion limitée de la tige.

Les figures 8 et 9 illustrent deux vues de la semelle 10 de la coque exogène 1. Comme on le voit sur la figure 8, la semelle 10 comporte une plaquette avant 102 et une plaquette arrière 103 qui constituent des pièces d'usures remplaçables fixées sous la semelle. Des trous 100 à travers la semelle 10 permettant à l'eau et à la neige qui s'accumule à l'intérieur de la coque exogène de s'évacuer.

La face interne de la semelle 10 est munie d'un motif en relief, constitué ici par des nervures 101 séparées par des rainures et collaborant avec des rainures et des nervures correspondantes sous la semelle 37 de la chaussure interne, afin de garantir un positionnement latéral précis de la chaussure interne 3 dans la coque exogène 1, et une transmission des forces entre ces deux parties de la chaussure. Cette construction permet en outre de garantir un positionnement constant de la chaussure interne dans la coque exogène, même si la semelle 37 s'use suite à la marche ; en effet le fond des rainures sous la semelle 37 est peu susceptible de s'user, en sorte que la position verticale de la chaussure interne reste inchangée même si les nervures de la semelle 37 s'usent.

La coque exogène comporte avantageusement une structure largement ajourée permettant de voir la chaussure interne. Dans un mode de réalisation, la semelle de la coque exogène est composée de deux parties soudées, collées ou assemblées mécaniquement l'une à l'autre; en variant la position longitudinale de fixation, on peut produire des semelles de différentes pointures à partir d'un seul moule.

### Numéros de référence employés sur les figures

- 1: Coque exogène
- 10: Semelle
- 100: Trous dans la semelle
- 101: Nervures longitudinales sur la face interne de la semelle
- 102: Plaquette de pointe de pied
- 103: Plaquette de talon
- 11: Avant de la tige
- 110: Point de pivotement de l'avant de la
- 112-113: Boucles
- 114-115: Câbles de serrage
- 12: Arrière de la tige
- 120: Point de pivotement de l'arrière de la tige
- 14: Logement pour pivot
- 140: Avant du logement pivot
- 141: Arrière du logement pivot
- 16: Avant de la semelle
- 17: Arrière de la semelle
- 18: Renfort achillaire
- 180: Axe du renfort achillaire
- 181: Verrou pour renfort achillaire
- 3: Chaussure interne
- 30: Tige de la chaussure interne
- 300: Pivot sur la tige de la chaussure interne
- 301: Gorge
- 31: Base de la chaussure interne
- 33: Langue
- 34: Arrêt lacets
- 35: Rembourrage
- 36: Lacets
- 37: Semelle de la chaussure interne

## Revendications

1. Chaussure de sport comportant :
une chaussure interne (3) ;
une coque exogène (1) dont les dimensions permettent d'y insérer ou d'extraire la dite chaussure interne (3), ladite coque exogène permettant de renforcer ladite chaussure interne et de la fixer sur un article de sport ;
ladite coque exogène comportant une semelle (10) et une tige (11,12) ;
ladite chaussure interne comportant un pivot (300) protubérant sur la face externe près de la cheville,
ladite coque exogène comportant un logement (14) pour loger le pivot
**caractérisée en ce que** :
ladite coque exogène comporte une partie avant de tige (11) apte à pivoter par rapport à ladite semelle (10) autour d'une première articulation (110), et une partie arrière de tige (12) apte à pivoter par rapport à ladite semelle (10) autour d'une deuxième articulation (120), et **en ce que**
- une portion de la circonférence dudit logement (14) est formée par une échancrure (140) sur la partie avant de la tige, et une autre portion de la circonférence de ce logement (14) est formée par une échancrure (141) sur la partie arrière de la tige (12).

2. Chaussure de sport selon la revendication 1, **caractérisée en ce que** ledit pivot (300) comporte une gorge annulaire (301) pour y loger lesdites échancrures.

3. Chaussure de sport selon la revendication 2, dans laquelle ladite chaussure interne peut être insérée dans ladite coque exogène respectivement extraite de ladite coque exogène en faisant pivoter ladite partie arrière de la tige (12).

4. Chaussure de sport selon l'une des revendications 2 ou 3, ledit logement (14) pouvant être ouvert respectivement fermé en faisant pivoter ladite partie avant de la tige (11) et/ou ladite partie arrière de la tige (12).

5. Chaussure de sport selon l'une des revendications 3 ou 4, comportant des boucles pour maintenir ladite partie avant de la tige (11) et ladite partie arrière de la tige (12) fermées et serrées l'une contre l'autre.

6. Chaussure de sport selon l'une des revendications 1 à 5, comportant un renfort achillaire (18) articulé par rapport à la semelle de la coque exogène et pouvant être fixé à la tige arrière (12).

7. Chaussure de sport selon l'une des revendications 1 à 6, ladite semelle (10) comportant des trous (100) pour l'évacuation de l'eau.

8. Chaussure de sport selon l'une des revendications 1 à 7, ladite semelle (10) comportant un motif en relief, la chaussure interne (3) comportant une semelle avec un motif en relief correspondant, de manière à positionner latéralement et en hauteur ladite chaussure interne (3) dans la coque exogène (1).

9. Chaussure de sport selon l'une des revendications 1 à 8, la chaussure interne comportant un ou des lacets (36).

10. Chaussure de sport selon la revendication 9, comportant un arrêt de lacet (34) permettant de tendre les lacets en fixant ledit arrêt sur un point fixe.

11. Chaussure de sport selon l'une des revendications 1 à 10, ladite coque exogène comportant une structure largement ajourée permettant de voir la chaussure interne.

12. Coque exogène pour chaussure de sport selon l'une des revendications 1 à 11 comportant une chaussure interne (3) prévue pour insertion dans ladite coque exogène, la coque comportant :
une semelle (10) et au moins une portion tige pivotante (11,12), **caractérisé par** une échancrure (140, 141) au niveau de la face externe de la cheville agencée pour permettre d'y loger un pivot (300) de la chaussure interne et comportant une portion de tige avant (11) et une portion de tige arrière (12) avec une échancrure (140) sur la tige avant (11), et une autre échancrure (141) sur la tige arrière (12), les deux échancrures formant un logement (14) fermé pour y loger un pivot (300).

13. Coque exogène selon la revendication 12, comportant des boucles pour maintenir ladite partie avant de tige (11) et ladite partie arrière de tige (12) fermées et serrées l'une contre l'autre.

14. Coque exogène selon l'une des revendications 12 à 13, la face interne de ladite semelle étant nervurée.

15. Chaussure interne (3) pour chaussure de sport selon l'une des revendications 1 à 11, **caractérisée par** un pivot (300) protubérant du côté externe de la cheville et une gorge annulaire (301), agencés pour permettre de fixer une coque exogène au moyen du dit pivot.

16. Chaussure interne selon la revendication 15, comportant une semelle (37) nervurée.

## Patentansprüche

1. Sportschuh, umfassend:
einen Innenschuh (3);
eine Aussenschale (1), deren Abmessungen das Einsetzen oder Herausziehen des besagten Innenschuhs (3) ermöglichen, wobei die besagte Aussenschale den Innenschuh zu verstärkten und sie an einem Sportartikel zu befestigen vermag;
wobei die besagte Aussenschale eine Sohle (10) und einen Schaft (11, 12) aufweist;
wobei der besagte Innenschuh einen Drehzapfen (300) umfasst, der an der Aussenfläche in der Nähe des Knöchels vorsteht,
wobei die besagte Aussenschale ein Gehäuse (14) zum Aufnehmen des Drehzapfens aufweist;
**dadurch gekennzeichnet, dass**:
die besagte Aussenschale einen Schaftvorderteil (11) umfasst, welcher in Bezug auf die besagte Sohle (10) um ein erstes Gelenk (110) drehen kann, und einen Schafthinterteil (12) umfasst, welcher in Bezug auf die besagte Sohle (10) um ein zweites Gelenk (120) drehen kann; und dass
ein Teil des Umfangs des besagten Gehäuses (14) durch eine Kerbe (140) am Schaftvorderteil und einen anderen Teil des Umfangs dieses Gehäuses (14) durch eine Kerbe (141) am Schafthinterteil (12) gebildet wird.

2. Sportschuh gemäss Anspruch 1, **dadurch gekennzeichnet, dass** der besagte Drehzapfen (300) eine ringförmige Nut (301) zum Aufnehmen der besagten Kerben aufweist.

3. Sportschuh gemäss Anspruch 2, worin der besagte Innenschuh durch Drehen des besagten Schafthinterteils (12) in die besagte Aussenschale eingeführt bzw. aus der besagten Aussenschale herausgezogen werden kann.

4. Sportschuh gemäss einem der Ansprüche 2 oder 3, wobei das besagte Gehäuse (14) durch Drehen des besagten Schaftvorderteils (11) und/oder des besagten Schafthinterteils (12) geöffnet bzw. geschlossen werden kann.

5. Sportschuh gemäss einem der Ansprüche 3 oder 4, mit Schlaufen, um den besagten Schaftvorderteil (11) und den besagten Schafthinterteil (12) geschlossen und gegeneinander festgezogen zu halten.

6. Sportschuh gemäss einem der Ansprüche 1 bis 5, mit einer Achillesverstärkung (18), welche in Bezug auf die Sohle der Aussenschale gelenkig ist und am Schafthinterteil (12) befestigt werden kann.

7. Sportschuh gemäss einem der Ansprüche 1 bis 6, wobei die besagte Sohle (10) Löcher (100) zur Evakuierung von Wasser aufweist.

8. Sportschuh gemäss einem der Ansprüche 1 bis 7, wobei die besagte Sohle (10) ein Reliefmuster aufweist, wobei der Innenschuh (3) eine Sohle mit einem entsprechenden Reliefmuster aufweist, um den besagten Innenschuh (3) seitlich und in der Höhe in der Aussenschale (1) zu positionieren.

9. Sportschuh gemäss einem der Ansprüche 1 bis 8, wobei der Innenschuh einen oder mehrere Schnürsenkel (36) aufweist.

10. Sportschuh gemäss Anspruch 9, mit einem Senkelanschlag (34) zum Spannen der Schnürsenkel durch Fixieren des besagten Anschlags an einem festen Punkt.

11. Sportschuh gemäss einem der Ansprüche 1 bis 10, wobei die besagte Aussenschale eine weitgehend durchlöcherte Struktur aufweist, die es ermöglicht, den Innenschuh zu sehen.

12. Aussenschale für Sportschuh gemäss einem der Ansprüche 1 bis 11, umfassend einen Innenschuh (3) zur Einführung in die besagte Aussenschale vorgesehen, wobei die Schale umfasst:
eine Sohle (10) und mindestens einen schwenkbaren Schaftteil (11, 12), **gekennzeichnet durch** eine Kerbe (140, 141) an der Aussenfläche des Knöchels, die so angeordnet ist, um ein Drehzapfen (300) des Innenschuhs darin unterbringen zu können und
mit einem Schaftvorderteil (11) und einem Schafthinterteil (12) mit einer Kerbe (140) am Schaftvorderteil (11) und einer anderen Kerbe (141) am Schafthinterteil (12), wobei die zwei Kerben ein geschlossenes Gehäuse (14) zur Aufnahme eines Drehzapfens (300) bilden.

13. Aussenschale gemäss Anspruch 12, mit Schlaufen, um den besagten Schaftvorderteil (11) und den besagten Schafthinterteil (12) geschlossen und gegeneinander festgezogen zu halten.

14. Aussenschale gemäss einem der Ansprüche 12 bis 13, wobei die Innenseite der besagten Sohle gerippt ist.

15. Innenschuh (3) für Sportschuh gemäss einem der Ansprüche 1 bis 11, **gekennzeichnet durch** einen Drehzapfen (300), der an der Aussenfläche des Knöchels vorsteht, und eine ringförmige Nut (301), die angeordnet ist, um eine Aussenschale mittels des besagten Drehzapfens zu befestigen.

16. Innenschuh gemäss Anspruch 15, mit einer gerippten Sohle (37).

## Claims

1. Sports boot comprising:
an inner boot (3);
an exogenous shell (1), whose dimensions allow said inner boot (3) to be inserted into or extracted from it, said exogenous shell strengthening said inner boot and allowing it to be attached to a piece of sports equipment;
said exogenous shell comprising a sole (10) and an upper (11, 12); said inner boot comprising a pivot (300) protruding on the outer side close to the ankle,
said exogenous shell comprising a housing (14) for accommodating the pivot
**characterized in that**:
said exogenous shell comprises a forward part (11) of an upper capable of pivoting with respect to the sole (10) around a first articulation (110) and a rear part (12) of an upper capable of pivoting with respect to said sole (10) around a second articulation (120), and **in that**
one portion of the circumference of said housing (14) is formed by an indentation (140) on the forward part of the upper, and another portion of the circumference of this housing (14) is formed by an indentation (141) on the rear part (12) of the upper.

2. Sports boot according to claim 1, **characterized in that** said pivot (300) comprises an annular groove (301) for accommodating said indentations.

3. Sports boot according to claim 2, wherein said inner boot can be inserted into the exogenous shell respectively extracted from the exogenous shell by pivoting said rear part (12) of the upper.

4. Sports boot according to one of the claims 2 to 3, wherein said housing (14) can be opened respectively closed by pivoting said forward part (11) of the upper and/or said rear part (12) of the upper.

5. Sports boot according to one of the claims 3 and 4, comprising buckles for holding said forward part (11) of the upper and said rear part (12) of the upper closed and tight one against the other.

6. Sports boot according to one of the claims 1 to 5, including a reinforcement (18) around the Achilles tendon that is articulated relative to the sole of the exogenous shell and that can be fastened to the rear upper (12).

7. Sports boot according to one of the claims 1 to 6, wherein said sole (10) comprises holes (100) for evacuating water.

8. Sports boot according to one of the claims 1 to 7, wherein said sole (10) comprises a relief pattern, the inner boot (3) comprising a sole with a corresponding relief pattern, so as to position laterally and to the required height said inner boot (3) in the exogenous shell (1).

9. Sports boot according to one of the claims 1 to 8, wherein the inner boot comprises one or several laces (36).

10. Sports boot according to claim 9, comprising a lace-stopper (34) that enables the laces to be tensed by fastening said stopper onto a fixed point.

11. Sports boot according to one of the claims 1 to 10, wherein said exogenous shell comprises a structure that is to a large extent perforated to allow the inner boot to be seen.

12. Exogenous shell for a sports boot according to one of the claims 1 to 11 comprising an inner boot (3) provided for insertion into said exogenous shell (1), the shell comprising:
a sole (10) and at least one pivoting part of an upper (11, 12), **characterized by** an indentation (140, 141) at the outer side of the ankle and arranged to enable a pivot (300) of said inner boot to be accommodated and comprising a forward part (11) of an upper and a rear part (12) of an upper with an indentation (140) on the forward part (11) of the upper and another indentation (141) on the rear part (12) of the upper, with both indentations forming a closed housing (14) for lodging a pivot (300) therein.

13. Exogenous shell according to claim 12, comprising buckles for holding said forward part (11) of the upper and said rear part (12) of the upper closed and tight one against the other.

14. Exogenous shell according to one of the claims 12 to 13, wherein the inner side of said sole is ribbed.

15. Inner boot (3) for a sports boot according to one of the claims 1 to 11 **characterized by** a pivot (300) protruding on the outer side of the ankle and an annular groove (301), arranged for enabling an exogenous shell to be fastened by means of said pivot.

16. Inner boot according to claim 15, comprising a ribbed sole (37).
